# FASCICULE DE BREVET EUROPEEN

(11) **EP 0 006 253 B1**
(45) Date de publication et mention de la délivrance du brevet: **28.12.1983**
(21) Numéro de dépôt: 79200245.3
(22) Date de dépôt: 18.05.1979
(51) Int. Cl.: B28D 1/06

(54) **Scie à mouvement alternatif pour le travail des marbres, granits et autres pierres dures**
Hin- und hergehende Säge zum Bearbeiten von Marmor, Granit und anderen harten Steinen
Reciprocating marble, granite or other hardstone saw

(30) Priorité: 09.06.1978 IT 8556978
(43) Date de publication de la demande: 09.01.1980
(73) Titulaire: Sartori, Mario, I-36050 Montorso (Vicenza) (IT)
(72) Inventeur: Sartori, Mario, I-36050 Montorso (Vicenza) (IT)
(74) Mandataire: Bettello, Luigi, Dott. Ing.

## Description

La présente invention vise à réaliser une scie conforme à la revendication 1 à mouvement alternatif pour le travail des marbres, granits et autres pierres dures, principalement remarquable en ce qu'elle comporte une lame coupante rectiligne animée d'un déplacement en va-et-vient sous l'effet de deux poulies ou volants oscillants, lesquels agissent sur un organe flexible de renvoi relié à la lame précitée.

Conformément à un auttre trait caractéristique de l'invention, on fait en sorte que l'organe flexible de renvoi soit constitué en deux éléments reliés l'un à l'autre par une lame rectiligne, qualifiée ci-après de lame de tension, disposée sur le côté opposé par rapport à la lame de coupe.

De manière avantageuse la lame de tension est située dans le même plan que la lame de découpage de façon à pouvoir ainsi pénétrer dans la coupe déjà effectuée par ladite lame et à permettre par conséquent le travail de blocs de grande épaisseur.

Il va de soi que les poulies ou volants oscillants peuvent s'étendre sur moins de 360° du fait que leur mouvement de rotation pendulaire est limité angulairement. La liaison entre les organes flexibles de renvoi et la lame de découpage d'une part, la lame de tension d'autre part, est réalisée à l'aide de dispositifs à mâchoires doubles décrits en détail ci-après. Le mouvement angulaire oscillant des poulies ou volants de commande peut être obtenu de toute manière appropriée, par exemple à l'aide d'un mécanisme de bielle et manivelle ou analogue.

Il est déja connu du brevet britannique N° 519 (Thompson) du 15 Août 1861, une scie à mouvement alternatif pour le travail des pierres, avec lame de coupe reliée à des câbles flexibles de renvoi qui s'enroulent de manière partielle sur deux poulies ou volants, donnant origine au mouvement alternatif rectiligne de la lame de coupe à l'opposé de laquelle est disposée une lame de tension reliée à la première par des organes flexibles soutenus par les volants.

Il est d'autre part connu du brevet français 1.437.181 (Perrot) une scie similaire pour le travail des pierres dans laquelle la liaison entre les organes flexibles 3 et la lame de coupe d'un côté et la lame de tension de l'autre est assurée à l'aide d'une mâchoire et d'un axe orienté perpendiculairement, la mâchoire portant des patins mobiles équipés d'organes de coulissement qui se déplacent sur des moyens de guidage prévus sur le bâti.

La nouveauté de la présente invention est en ce que le guidage de la lame est obtenu par des galets fixés sur les mâchoires coulissant sur des rails mobiles de long du bâti, lesdits organes coulissant étant constitués par deux mâchoires orientées perpendiculairement l'une par rapport à l'autre et solidaires de patins mobiles coopérant avec lesdites mâchoires, ce qui apporte un parfait positionnement de la lame de coupe pendant le travail des marbres, granits et autres pierres dures.

Le dessin annexé, donné à titre d'exemple, permettra de mieux comprendre l'invention, les caractéristiques qu'elle présente et les avantages qu'elle est susceptible de procurer :
Figure 1 est une vue en élévation montrant l'ensemble d'une scie suivant l'invention.
Figure 2 en est une vue de côté.
Figure 3 est une vue en plan à plus grande échelle montrant l'une des deux parties de la machine suivant fig. 1 et 2.
Figure 4 est une coupe suivant IV-IV (fig.5) représentant l'un des dispositifs de guidage à mâchoires doubles.
Figure 5 est la coupe horizontale correspondante suivant V-V (fig.4).
Figure 6 est une coupe suivant le plan indiqué en VI-VI en fig. 4.

La scie à mouvement alternatif suivant l'invention, telle que représentée, comprend une lame de coupe 1 (fig.1) qui dans le cas particulier considéré est disposée verticalement en étant reliée par des dispositifs de guidage à mâchoires doubles 2 et 3 à des organes flexibles de renvoi 4 et 5 constitués par exemple par des lames, câbles ou similaires, supportés par des volants oscillants 6 et 7 ; à leur extrémité opposée les organes 4 et 5 sont réunis par des dispositifs analogues 8 et 9 à une lame de tension 10, également orientée verticalement dans l'exemple envisagé, de manière à se trouver dans le même plan que la lame 1.

Moyennant cette disposition, la lame de tension 10 peut pénétrer dans la coupe précédemment réalisée par la lame 1 en permettant de la sorte le sectionnement de blocs de grande hauteur. Il va cependant de soi qu'on resterait dans le cadre de l'invention dans le cas où la lame de tension 10 se présenterait dans le même plan que les extrémités des organes flexibles de renvoi 4 et 5. De la même manière l'orgàne flexible de renvoi peut être unique en faisant ainsi fonction d'élément de tension entre les deux volants, sur le côté opposé à celui de la lame de coupe.

L'ensemble formé par les deux volants 6 et 7, les organes de renvoi 4 et 5, la lame de coupe 1 et la lame de tension 10 est mobile sur des colonnes portantes 11 et 12 et ce à l'aide de guides verticaux montés sur lesdites colonnes et associés à un mécanisme pour la commande du mouvement d'avance de la lame de coupe, ce mécanisme étant par exemple actionné à l'aide de vis verticales ou autres systèmes équivalents.

Le mouvement angulaire alternatif des volants 6 et 7 est assuré, dans la forme de réalisation illustrée, par un mécanisme comprenant une bielle 13 et une manivelle 14, ce mécanisme étant relié par une transmission à courroie à un moteur électrique 15 (fig. 2 et 3). La manivelle 14 est préférablement formée par deux éléments 14 et 14' de façon à ce que la bielle 13, disposée ente lesdits éléments, agisse sur le volant 6 en restant dans l'espace compris dans la partie angulaire vide de celui-ci. Il va de soi qu'on peut prévoir la bielle 13 sous la forme de deux pièces distinctes référencées 13 et 13' en fig.3.

Il est évidemment nécessaire de maintenir sous tension l'ensemble formé par les deux volants ou poulies, la lame de coupe et la lame de tension ; un tel résultat peut être obtenu à l'aide d'un système hydraulique pourvu d'un dispositif hydropneumatique d'un type en soi connu et schématiquement représenté en fig. 1 sous la forme d'un piston 16 mobile à l'intérieur d'un cylindre 17. Ce système hydraulique prend appui contre le bâti fixe 26 qui réunit les colonnes 11 et 12.

Un autre trait caractéristique concerne les moyens destinés à maintenir le guidage au niveau des dispositifs d'assemblage prévus entre la lame de coupe et l'organe de renvoi ou, dans d'autres cas, entre les dispositifs 8 et 9, les organes de renvoi 4 et 5 et la lame de tension 10. Ces dispositifs peuvent être guidés au moyen de paires de galets disposées dans deux plans orientés perpendiculairement l'un à l'autre, lesquels galets se déplacent sur des guides convenablement prévus dans les armatures mobiles qui soutiennent les volants ou poulies 6 et 7.

En fig. 4, 5 et 6, on a montré à titre d'exemple non limitatif un type de dispositif de guidage et d'assemblage à mâchoires doubles qui convient particulièrement bien. Ce dispositif comprend une première mâchoire 18 orientée perpendiculairement à une seconde 19 de façon à agripper respectivement la lame de coupe 1 ou la lame de tension 10 d'un côté, l'un des organes 4 et 5 de renvoi de l'autre. Chaque dispositif comprend en outre des patins de guidage 20 et 21 équipés d'organes de coulissement 22 et 23 qui prennent appui sur des plans inclinés 24 et 25 prévus sur les parties correspondantes du bâti de la machine portant les volants ou poulies. Deux galets opposés 27 et 28 montés fous sur ce bâti assurent le guidage de la lame de coupe 10 lors du travail. Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents.

## Revendications

1. Scie à mouvement alternatif pour le travail des marbres, granits ou autres pierres dures, avec lame de coupe (1), reliée à des organes flexibles de renvoi (4 et 5), qui s'enroulent de manière partielle sur deux poulies ou volants opposés (6, 7) situés de part et d'autre de la lame de coupe et dans le même plan que celle-ci, le mouvement alternatif de rotation des deux volants dont l'un est animé par un système bielle-manivelle entraîné par un moteur donnent origine au mouvement alternatif rectiligne de la lame de coupe, à l'opposé de laquelle est disposée une lame de tension (10) située dans le même plan et qui lui est reliée par des organes flexibles (4 et 5) soutenus par les volants (6 et 7), caractérisé en ce que la liaison entre les organes flexibles et la lame de coupe d'un côté et la lame de tension de l'autre, est assurée à l'aide d'ensembles constitués de deux mâchoires (18 et 19) orientées perpendiculairement l'un par rapport à l'autre et solidaires de patins mobiles (20 et 21) coopérant avec des organes de coulissement (22 et 23) qui se déplacent sur des moyens de guidage (24 et 25) prévus sur le bâti supportant le volant (6 ou 7) correspondant, les organes de coulissement (22 et 23) étant constitués par deux plans inclinés (24 et 25) et les patins mobiles par des galets coniques (22 et 23) prenant appui sur les deux dits plans inclinés (24 et 25).

2. Scie suivant la revendication 1, caractérisée en ce que deux galets opposés (27 et 28) montés fous sur le bâti assurent le guidage de deux extrémités de la lame de coupe (1).

## Claims

1. Reciprocating marble, granite or other hard- stone saw, with cutting blade (1) coupled to flexible returning members (4 and 5), which are wound partially about two opposed pulleys or flywheels (6, 7) situated at one side and the other of the cutting blade and in the same plane as the latter, the alternating movement of rotation of the two flywheels one of which is actuated by a crank- connecting rod system driven by a motor giving rise to the alternating rectilinear movement of the cutting blade, in opposition to which is disposed a tension blade (10) situated in the same plane and which is coupled thereto by flexible members (4 and 5) carried by the flywheels (6 and 7), characterised in that the coupling between the flexible members and the cutting blade at one end and the tension blade at the other is assured bymeans of assemblies constituted by two jaws (18 and 19) disposed perpendicularly one with respect to the other and fast to movable runners (20 and 21) cooperating with sliding members (22 and 23) which move on guide means (24 and 25) provided on the frame supporting the corresponding flywheel (6 or 7), the sliding members (22 and 23) being constituted by two inclined planes (24 and 25) and the movable runners by conical rollers (22 and 23) bearing on the said two inclined planes (24 and 25).

2. Saw according to claim 1, characterised in that the two opposed rollers (27 and 28) mounted free-running on the frame assure the guiding of the two ends of the saw blade (1).

## Patentansprüche

1. Säge mit hin und her gehender Bewegung für die Bearbeitung von Marmor, Granit oder anderen harten Steinen, mit einem Sägeblatt (1) und mit diesem ,verbundenen, flexiblen Zugelementen (4, 5), welche teilweise um zwei einander gegenüber diesseits und jenseits des Sägeblatts und in der gleichen Ebene wie dieses angeordnete Scheiben oder Räder (6, 7) geschlungen sind, von denen eine bzw. eines über eine von einem Motor angetriebene Anordnung aus einer Kurbel und einer Pleuelstange abwechselnd in Vorwärts-und Rückwärtsdrehung versetzbar ist, um die geradlinige Hin- und Herbewegung des Sägeblatts zu erzeugen, und mit einem dem Sägeblatt gegenüber in der gleichen Ebene wie dieses angeordnetes Spannblatt (10), welches über die von den Scheiben (6, 7) getragenen, elastischen Zugelemente (4, 5) mit dem Sägeblatt verbunden ist, dadurch gekennzeichnet, daß die Verbindung zwischen den flexiblen Zugelementen einerseits und dem Sägeblatt bzw. dem Spannblatt andererseits jeweils eine Anordnung aus zwei lotrecht zueinander ausgerichteten Klemmen (18, 19) aufweist, sowie mit diesen verbundene, bewegliche Gleitschuhe (20, 21) und diesen zugeordnete Gleitelemente (22, 23), welche auf an dem die entsprechende Scheibe (6 oder 7) tragenden Gestell vorhandenen Führungen (24, 25) beweglich geführt sind, wobei die Gleitelemente (22, 23) als konische Rollen ausgeführt sind, über welche sich die Gleitschuhe aus zwei geneigten Flächen (24, 25) der jeweiligen Führung abstützen.

2. Säge nach Anspruch 1, dadurch gekennzeichnet, daß die beiden Enden des Sägeblatts (1) durch einander gegenüber frei drehbar am Gestell gelagerte Rollen (27, 28) geführt sind.
